# EUROPÄISCHE PATENTSCHRIFT

(11) **EP 0 018 352 B1**
(45) Veröffentlichungstag und Bekanntmachung des Hinweises auf die Patenterteilung: **01.08.1984**
(21) Anmeldenummer: 80890040.1
(22) Anmeldetag: 03.04.1980
(51) Int. Cl.: H01F 7/06, H01F 7/20

(54) **Elektrische Vorrichtung oder Maschine**
Electric device or machine
Dispositif ou machine électrique

(30) Priorität: 05.04.1979 AT 2551/79
(43) Veröffentlichungstag der Anmeldung: 29.10.1980
(73) Patentinhaber: Motor Magnetics Inc., New York, N.Y. 10020 (US)
(72) Erfinder: Bailey, J. Milton, Dr. Prof., Concord, Tennessee 37710 (US); Alexeff, Igor, Dr. prof., Knoxville, Tennessee 37914 (US); Kreidl, H. Werner, Dr., Vaduz (LI)
(74) Vertreter: Kretschmer, Adolf

## Beschreibung

Die Erfindung betrifft eine elektrische Vorrichtung oder Maschine mit wenigstens einer einen Elektromagnet und einen Permanentmagnet aufweisenden Magnetanordnung, wobei der Permanentmagnet mit seinen Polflächen beiderseits der Wicklung des Elektromagneten am Kern desselben anliegt und die Enden des Kernes des Elektromagneten die Polschuhe der Magnetanordnung bilden oder tragen und wobei, bezogen auf den erregten Zustand des Elektromagneten, die Pole des Permanentmagneten den gleichnamigen Polen des Elektromagneten benachbart sind.

In einer solchen Magnetanordnung ist bei unerregtem Elektromagnet der magnetische Kreis für den Permanentmagnet über die Schenkel und das Joch des Elektromagneten geschlossen, so dass der von den Polschuhen der Magnetanordnung ausgehende äussere magnetische Fluss im wesentlichen Null ist. Bei zunehmender Erregung des Elektromagneten in dem Sinne, dass an den den Polen des Permenentmagneten benachbarten Enden des Kernes des Elektromagneten gleichnamige Pole entstehen, wird der magnetische Fluss durch die Polschuhe in den äusseren Kreis gedrängt und solcherart der magnetische Fluss des Elektromagneten dem magnetischen Fluss des Permanentmagneten überlagert.

Eine Anordnung der eingangs angegebenen Art ist aus der US-A-4132 911 bekannt. Hiebei liegen die mit ihren einen Enden die Polschuhe bildenden oder tragenden Schenkel der Magnetanordnung mit ihren anderen Enden seitlich an den Polenden des Permanentmagneten an und jedes Ende des Kernes des Elektromagneten liegt jeweils an einem Schenkel zwischen dessen beiden Enden an. Die Anordnung des Permanentmagneten an den von den Polflächen abgewendeten Enden der Weicheisenschenkel und der seitliche Anschluss der Weicheisenschenkel an den Permanentmagneten haben verhältnismässig hohe Verluste durch magnetische Streuung zur Folge, zumal der eine dicke Wicklung tragende Kern des Elektromagneten wegen der Dimensionen dieser Wicklung in einem entsprechenden Abstand von den Polenden der Weicheisenschenkel an diese angeschlossen sein muss.

Eine ähnliche aussehende, jedoch eine andere Funktion aufweisende Anordnung bildet den Gegenstand der DE-A-1 439 088. Bei dieser Anordnung liegt ein als Hauptmagnet bezeichneter Permanentmagnet mit seinen Polflächen an einem eine Wicklung tragenden Joch aus einem permanentmagnetischen Werkstoff an, dessen freie Enden Polschuhe bilden. Durch Hindurchleiten eines Stromimpulses durch die Wicklung in der einen oder in der anderen Richtung wird das Joch entsprechend magnetisiert und soll wie ein in Serie mit dem Hauptmagneten geschalteter zweiter Magnet wirken.

Ähnliches gilt für den Gegenstand der GB-A-898 502. Hiebei sind zwischen zwei Weicheisenschenkeln in einem Abstand und parallel zueinander zwei Permanentmagnete angeordnet. Einer der beiden Permanentmagnete trägt eine Wicklung, durch welche ein Stromimpuls in der einen oder in der anderen Richtung hindurchgeleitet werden kann, wodurch die Magnetisierungsrichtung dieses Permanentmagneten jeweils bis zum Auftreten eines neuerlichen entgegengesetzten Stromimpulses bleibend umgekehrt werden soll.

Ähnlich wie bei der vorher erwähnten US-A-4132 911 ist auch gemäss der US-A-4 064 442 die Anordnung so getroffen, dass der Permanentmagnet an den polfernen Enden der Schenkel anliegt und der Kern des Elektromagneten näher bei deren Polenden anliegt. Auch in diesem Fall ist an und für sich mit grösseren Streuungsverlusten zu rechnen und zu beachten, dass der Kern des Elektromagneten wegen der Abmessungen seiner Wicklung nicht beliebig nahe an die Polenden der Schenkel herangerückt werden kann. In der Beschreibung dieser Patentschrift, Spalte 2, Zeilen 34 bis 37, ist darauf hingewiesen, dass die Querschnitte der Schenkel unter Berücksichtigung der Summe der Flüsse beider Magneten dimensioniert worden sind, so dass die Sättigung nicht erreicht wird. Dies erfordert einen entsprechenden Materialaufwand und hat ein entsprechendes Gewicht der Anordnung zur Folge.

Die Erfindung zielt darauf ab, Material und Gewicht der bekannten Magnetanordnungen zu reduzieren und dennoch eine gute Ausnützung der überlagerten Flüsse beider Magneten zu ermöglichen. Diese Aufgabe wird nach der Erfindung dadurch gelöst, dass der Permanentmagnet mit seinen Polflächen am Kern nahe bei dessen Enden anliegt, dass der magnetische Widerstand des Kraftlinienweges zwischen den am Luftspalt liegenden Polflächen der Magnetanordnung und dem Permanentmagnet nur einem Bruchteil des magnetischen Widerstandes des Kraftlinienweges im Joch des Elektromagneten zwischen den anliegenden Enden des Permanentmagneten entspricht, das der Maximalwert des Erregerstromes des Elektromagneten ausreichend, aber nicht grösser ist, als zum Erreichen des dem Knie der Kommutierungskurve entsprechenden ersten, praktischen Sättigungswertes der magnetischen Induktion in den Polenden des Kernes der Magnetanordnung bei Abwesenheit des Permanentmagneten erforderlich ist, und dass der Querschnitt der Polschuhe kleiner ist als die Summe aus einerseits dem Querschnitt, der zum Leiten des magnetischen Flusses des voll erregten Elektromagneten allein erforderlich wäre, und anderseits dem Querschnitt, der bei dem ersten, praktischen Sättigungswert zum Leiten des magnetischen Flusses des Permanentmagneten allein erforderlich wäre.

Der Permanentmagnet, der keine Wicklung trägt, kann sehr nahe bei den Polenden des Kernes angeordnet werden, wobei er in günstiger Weise Streuungsverluste des Elektromagneten kompensiert und der kurze Bereich der Polenden, welcher bei erregtem Elektromagnet eine erhöhte Flussdichte führt, ökonomisch ausgenützt wird.

Bei der bekannten Anordnung mit entsprechend vergrössertem Querschnitt der Schenkel, an deren polfernen Enden der Permamentmagnet angeschlossen ist, kann zwar elektrische Energie für die Erregung des Elektromagneten eingespart werden, die zur Erzielung eines gewünschten magnetischen Flusses erforderliche Materialmenge sowie die Grösse und das Gewicht einer mit einer derartigen Magnetanordnung ausgestatteten elektrischen Vorrichtung oder Maschine können aber nicht herabgesetzt werden.

Für Berechnungen wird als erster, praktischer Sättigungswert im Elektromaschinenbau vielfach eine magnetische Induktion von 0,5 bis 0,7 Tangenommen. Beim Überschreiten dieser Grenze wird im Elektromaschinenbau im allgemeinen der technische Aufwand unökonomisch.

Die erfindungsgemässe Magnetanordnung ist für alle elektromagnetischen Vorrichtungen und elektrischen Maschinen nützlich, bei welchen ein Magnetfeld mit hohen Induktionswerten erforderlich ist, insbesondere wenn das Magnetfeld zwischen Null und einem Maximalwert periodisch veränderbar sein soll.

Bei rotierenden elektrischen Maschinen kann die Erfindung im Stator und im Rotor oder nur in einem der beiden Teile angewendet werden.

Weitere Anwendungsmöglichkeiten der Erfindung ergeben sich bei elektromagnetischen Vorrichtungen, wie Hubmagneten, Relais und magnetischen Separatoren zum Zurückhalten und Absondern ferromagnetischer Teilchen aus Strömungsmedien. Eine besonders gute Ausnützung des Magnetkreises ist dadurch erzielbar, dass die Querschnittfläche der Polschuhe bzw. der Enden des Kernes des Elektromagneten eine solche Grösse hat, dass bei voller Erregung des Elektromagneten der doppelte Betrag der dem dem Knie der Kommutierungskurve entsprechenden ersten, praktischen Sättigungswert entsprechenden magnetischen Induktion auftritt.

Eine ökonomische Ausbildung der erfindungsgemässen Vorrichtung ergibt sich, wenn der Querschnitt der Polschuhe gleich oder kleiner als zwei Drittel und grösser als ein Drittel, vorzugsweise zwei Drittel der Summe der Querschnitte ist.

Bei einer günstigen Ausführungsform der erfindungsgemässen Vorrichtung oder Maschine ist der Querschnitt des die Wicklung tragenden Joches des Elektromagneten dem Querschnitt des Permanentmagneten in magnetischer Hinsicht angepasst, so dass das Joch des unerregten Elektromagneten durch den magnetischen Fluss des Permanentmagneten annähernd auf dem dem Knie der Kommutierungskurve entsprechenden ersten, praktischen Sättigungswert gesättigt ist. Dadurch ist der magnetische Kreis des an den Schenkeln bzw. Polschuhen des Elektromagneten unmittelbar anliegenden Permanentmagneten über die Schenkel und das Joch des unerregten Elektromagneten geschlossen und aus den Polflächen der Polschuhe der Magnetanordnung tritt kein nennenswerter magnetischer Fluss in den äusseren magnetischen Kreis aus, zumal der äussere magnetische Kreis bei rotierenden elektrischen Maschinen auf jeden Fall, aber auch bei den meisten anderen elektrischen Vorrichtungen und Maschinen einen den magnetischen Widerstand vergrössernden Luftspalt aufweist. Eine Erregung des Elektromagneten bewirkt im Joch einen dem vom Permanentmagneten verursachten magnetischen Fluss entgegengerichteten Fluss und es kommt dann durch die Überlagerung beider Flüsse ein magnetischer Fluss im äusseren magnetischen Kreis zustande.

Der optimale Effekt der Magnetanordnung ist erzielbar, wenn im Betrieb der Elektromagnete zum Liefern eines dem magnetischen Fluss des Permanentmagneten etwa gleichen magnetischen Flusses erregt ist. Wenn solcherart der voll erregte Elektromagnet und der Permanentmagnet annähernd gleiche Beiträge zum gesamten magnetischen Fluss liefern, ist der magnetische Fluss im äusseren Kreis zwischen nahezu Null und annähernd dem doppelten Wert des vom Permanentmagneten gelieferten magnetischen Flusses steuerbar.

Die magnetische Energie ist dem Quadrat des magnetischen Flusses bzw. der magnetischen Induktion proportional. Zur Illustration wird auf nachstehende, in der Praxis verwendete Näherungsformel für die Tragkraft eines Hubmagneten verwiesen: worin A die Polfläche in m², B die magnetische Induktion in T und F die Tragkraft in N bedeuten. Die magnetische Induktion eines mit Gleichstrom zu betreibenden Hubmagneten braucht nur zwischen Null und einem möglichst grossen Wert in einer einzigen Magnetisierungsrichtung geändert zu werden und hiebei ist die Erfindung zum Einsparen von elektrischer Energie und Materialaufwand für die den magnetischen Fluss leitenden Teile der Magnetanordnung sowie deren Kupferwicklung vorteilhaft anwendbar. Theoretisch ist mit dem gleichen Erregerstrom wie für einen Elektromagneten ohne zusätzlichen Permanentmagnet durch die Erfindung eine Verdoppelung des magnetischen Flusses und somit die vierfache Tragkraft erzielbar. In durchgeführten Versuchen wurde mit der erfindungsgemässen Magnetanordnung bei gleichem Erregerstrom wie für eine entsprechende Anordnung ohne Permanentmagnet eine Erhöhung des magnetischen Flusses um 60% erreicht.

In Filtereinrichtungen zum Absondern von aus ferromagnetischem Material bestehenden Teilchen aus Strömungsmedien finden lose Bündel von Stäben oder Drähten aus ferromagnetischen Material Verwendung, die während eines Abscheidezyklus stark magnetisierbar sind, um Teilchen magnetisch anzuziehen und festzuhalten, und die während eines nachfolgenden Spülzyklus entmagnetisiert sind. Eine hiefür geeignete erfindungsgemässe Magnetanordnung besteht aus⁻je einem Weicheisenstab und einem parallel zu diesem angeordneten stabförmigen Permanentmagnet, welche beide von einer Wicklung umgeben sind, wobei die Pole des Permanentmagneten ausserhalb der Enden der Wicklung am Weicheisenstab anliegen. Eine andere Möglichkeit besteht bei Beibehaltung einer Matrix von Weicheisendrähten in der erfindungsgemässen Ausbildung des das Drahtbündel umgebenden äusseren Magnetsystems mit Permanentmagnet und Elektromagnet.

Die Erfindung ist auch in rotierenden elektrischen Maschinen vorteilhaft einsetzbar. Hiebei ist zu berücksichtigen, dass für Magnetkreise der Maschine, welche ein konstantes oder pulsierendes Gleichfeld erzeugen sollen, die erfindungsgemässe Magnetanordnung ohne weiteres anwendbar ist, wogegen in beiden Magnetisierungsrichtungen zu betreibende Magnetkreise der Maschine mit einer erfindungsgemässen Magnetanordnung nur in einer Halbwelle betrieben werden können, so dass für einen Vollwellenbetrieb zwei erfindungsgemässe Magnetanordnungen erforderlich sind. Auf Grund der durch die Erfindung theoretisch möglichen Vergrösserung der magnetischen Energie um den Faktor Vier ist aber auch im Falle einer notwendigen Verdoppelung der Anzahl der Magnetanordnungen und demnach Halbierung des Faktors Vier auf einen Wert Zwei noch immer eine Verbesserung gegenüber herkömmlichen Magnetanordnungen gegeben. Bezogen auf den Aufwand an Eisen und Kupfer ist beispielsweise bei einem Elektromotor durch die Anwendung der Erfindung eine Verdoppelung des Drehmomentes gegenüber einem herkömmlichen Motor möglich, wobei ausserdem infolge der geringeren Eisenmasse die durch Änderung der Magnetisierung bedingten sogenannten Eisenverluste herabgesetzt sind.

Weitere Anwendungsmöglichkeiten der erfindungsgemässen Magnetanordnung mit dem Vorteil einer Verringerung des Material und/oder Energieaufwandes liegen auf dem Gebiet der Teilchenbeschleuniger, wie Betatrons, lonen- und Plasmabeschleuniger.

Die Erfindung wird nachfolgend an Hand der Zeichnung näher erläutert. Es zeigen:
Fig. 1 eine schematische Darstellung der erfindungsgemässen Magnetanordnung für eine elektrische Vorrichtung oder Maschine,
Fig. 2 eine Versuchsanordnung zum Messen der Verteilung der magnetischen Induktion in einem Luftspalt,
Fig. 3 ein Diagramm von mit der Anordnung gemäss Fig. 2 erhaltenen Messwerten,
Fig. 4 eine Versuchsanordnung zur Untersuchung einer Magnetanordnung mit Wechselstromhalbwellen,
Fig. 5 eine weitere Magnetanordnung, die Fig. 6, 7 und 8 Diagramme zur Erklärung der wesentlichen Eigenschaften der Erfindung,
Fig. 9 die erfindungsgemässe Ausbildung eines Statormagnetpaares für eine rotierende elektrische Maschine,
Fig. 10 einen magnetischen Separator,
Fig. 11 ein Drehmoment-Drehzahl-Diagramm eines Gleichstrommotors bei drei verschiedenen Feldströmen jeweils mit und ohne Permanentmagnet,
Fig. 12 ein Drehmoment-Drehzahl-Diagramm zum Vergleich eines herkömmlichen Gleichstrommotors und eines mit einer erfindungsgemässen Magnetanordnung zur Felderzeugung ausgestatteten Gleichstrommotors,
Fig. 13 ein Diagramm der mit und ohne Permanentmagnet in Abhängigkeit vom Feldstrom erzielten Luftspaltinduktion bei einer ersten Versuchsausführung einer erfindungsgemässen Gleichstrommaschine und
Fig. 14 ein ähnliches Diagramm der mit und ohne Permanentmagnet in Abhängigkeit von der Speisespannung der Feldspule erzielten Luftspaltinduktion einer zweiten Versuchsausführung einer erfindungsgemässen Gleichstrommaschine.

Die in Fig. 1 dargestellte Magnetanordnung weist einen Elektromagnet 1 und einen Permanentmagnet 2 auf. Der Elektromagnet besitzt ein mit einer Wicklung 3 versehenes Joch 4 aus ferromagnetischem Material. An jeder der beiden Stirnflächen des Joches 4 liegt ein Schenkel 5 bzw. 6 aus ferromagnetischem Material dicht an. Die freien Enden der Schenkel 5 und 6 stellen Polschuhe 7 bzw. 8 dar. In Fig. 1 ist jeder Polschuh mit dem zugehörigen Schenkel einstückig dargestellt. Selbstverständlich könnten aber auch gesonderte Polschuhe aus einem vom Material der Schenkel abweichenden ferromagnetischen Material und bzw. oder mit einer besonderen geometrischen Form stumpf an den Schenkelenden anliegen. Der Permanentmagnet 2 ist zwischen den Schenkeln 5 und 6 des Elektromagneten an diesen mit seinen Stirnflächen dicht anliegend eingesetzt. Gegenüber den Polflächen der Polschuhe 7 und 8 der Magnetanordnung befindet sich ein Anker 9 aus ferromagnetischem Material, wobei zwischen den Polflächen und dem Anker beiderseits ein Luftspalt 10 bzw. 11 vorhanden ist. Ein solcher Luftspalt ist bei rotierenden elektrischen Maschinen mit gegeneinander bewegten Teilen unbedingt erforderlich, vielfach ist aber auch bei sonstigen elektromagnetischen Vorrichtungen ein mit nicht ferro- oder paramagnetischem Material ausgefüllter Arbeitsspalt vorhanden, um beispielsweise ein Haftenbleiben («Kleben») des Ankers am Elektromagneten durch einen remanenten magnetischen Fluss oder Streufluss zu verhindern.

Der Querschnitt des Joches 4 ist unter Berücksichtigung der magnetischen Eigenschaften seines Materials der Arbeitsinduktion des Permanentmagneten 2 angepasst, so dass das Joch des unerregten Elektromagneten 1 durch den magnetischen Fluss des Permanentmagneten 2 annähernd gesättigt ist. Somit kann der gesamte magnetische Fluss des Permanentmagneten 2 durch die Schenkel 5, 6 und das Joch 4 gelangen und in dem den Anker 9 enthaltenden äusseren magnetischen Kreis, der infolge des Vorhandenseins von Luftspalten 10 und 11 einen erhöhten magnetischen Widerstand aufweist, tritt durch den Magnetismus des Permanentmagneten 2 allein kein nennenswerter magnetischer Fluss auf. Bei einer Erregung des Elektromagneten 1 mittels Stromdurchganges durch seine Wicklung 3 in einem solchen Sinne, dass bei der Darstellung gemäss Fig. 1 in gleicher Weise wie beim Permanentmagneten 2 ebenfalls am linken Ende des Joches 4 ein Nordpol und am rechten Ende des Joches 4 ein Südpol entsteht, wird der vom Permanentmagneten 2 herrührende magnetische Fluss im Joch 4 und in den von den Polschuhen 7 und 8 abgewandten Bereichen der Schenkel 5 bzw. 6 in Abhängigkeit von der Feldstärke des Elektromagneten 1 mehr oder weniger unterdrückt und auf diese Weise in den den Anker 9 enthaltenden äusseren magnetischen Kreis gedrängt. Unter Berücksichtigung der vorstehend angegebenen Dimensionierung des Jochquerschnittes liefern bei der stärksten sinnvollen Erregung des Elektromagneten 1 dieser und der Permanentmagnet 2 annähernd gleiche Anteile magnetischen Flusses in den äusseren magnetischen Kreis.

Bisher herrschte in der Fachwelt die Meinung, dass zur Ermöglichung der additiven Überlagerung der magnetischen Flüsse des Elektromagneten 1 und des Permanentmagneten 2 die Querschnitte der Polschuhe 7 und 8 so gross dimensioniert werden müssten, dass eine Sättigung des Polschuhmaterials unter den vorerwähnten Bedingungen nicht erreicht wird. Es wurde aber nun gefunden, dass eine derartige Überdimensionierung der Polschuhquerschnitte nicht erforderlich ist. Bei Verwendung der in Fig. 1 schematisch dargestellten Magnetanordnung als Hubmagnet könnte bei Verwendung des Elektromagneten 1 allein (ohne den eingesetzten Permanentmagneten 2) oder bei Verwendung des gleich starken Permanentmagneten 2 allein (ohne das eingesetzte Joch 4) auf den Anker 9 eine bestimmte Tragkraft ausgeübt werden. Bei kombinierter Verwendung beider Magnete kann durch Verdoppelung des magnetischen Flusses theoretisch die vierfache Tragkraft erreicht werden und analoges gilt für das erzielbare Drehmoment einer rotierenden elektrischen Maschine, wobei auf Grund der Erkenntnisse der Anmelderin der auf gleiche magnetische Eigenschaften bezogene Querschnitt der Polschuhe 7, 8 nicht grösser dimensioniert zu werden braucht als der Querschnitt des Joches 4 des Elektromagneten 1. Dieser überraschende und noch nicht völlig geklärte Umstand beruht möglicherweise auf unterschiedlichen «Generatoreigenschaften_{"} eines Elektromagneten einerseits und eines Permanentmagneten anderseits als Magnetfelderzeuger. Gegenüber der Erzeugung eines in seiner Stärke veränderbaren Magnetfeldes einer einzigen Magnetisierungsrichtung mittels eines Elektromagneten allein ist durch die erfindungsgemässe Anordnung nicht nur eine Energieersparnis, sondern auch eine Materialersparnis erzielbar.

In Fig. 2 ist eine Versuchsanordnung zum Messen der Verteilung der magnetischen Induktion im Luftspalt einer erfindungsgemässen Magnetanordnung dargestellt. Hiebei sind 12 und 13 die Pole eines im übrigen nichtdargestellten grossen Elektromagneten. Der für die Probe nicht benötigte Bereich des Abstandes zwischen den Polflächen des Elektromagneten wurde durch ein Bündel 14 von Transformatorblechen mit reichlich bemessenem Gesamtquerschnitt überbrückt. An dieses Bündel 14 wurde ein Polschuh 15 angefügt, dessen gegen den Pol 13 des Elektromagneten vorspringender Bereich 16 seiner rechten Stirnfläche einen Luftspalt 17 mit einem Querschnitt von 12,7 x 31,75 mm² begrenzt. Im unteren, grösseren Bereich war ein Permanentmagnet 18 mit quadratischem Querschnitt und einer Seitenlänge von 25,4 mm sowie einer Länge von 6,35 mm eingesetzt, der mit einer Polfläche am Pol 13 des Elektromagneten und mit der anderen Polfläche am Polschuh 15 dicht anlag. Die Verteilung der magnetischen Induktion im Luftspalt 17 wurde mit einer kleinen Hall-Sonde ausgemessen, wobei sich bei einer bestimmten Erregung des Elektromagneten die im Diagramm der Fig. 3 dargestellte gleichförmige Verteilung der Induktion ergab.

In Fig. 4 ist eine Messanordnung zur Untersuchung einer erfindungsgemässen Magnetanordnung mit technischem Wechselstrom im Halbwellenbetrieb dargestellt. Untersucht wurde eine Magnetanordnung gemäss Fig. 1, wobei die mittlere magnetische Weglänge im Joch 4 (einschliesslich des Anteils der Breite der Schenkel 5, 6) 55 mm und in den Schenkeln 5, 6 je 65 mm betrug. Der Querschnitt des Joches, der Schenkel und des Ankers 9 hatte die Grösse 17,5 x 6,3 mm. Jeder Luftspalt 10, 11 hatte eine Länge von 0,25 mm und in einem dieser Luftspalte war eine Hall-Sonde 19 zum Messen der magnetischen Induktion angeordnet. Die Wicklung 3 hatte 1000 Windungen.

Zum beliebigen Verringern der Netzspannung dient ein Stell-Trenntransformator 20. Da die Magnetisierung des Ekeltromagneten nur in einer Richtung sinnvoll ist, liegt zwischen dem Abgriff des Transformators 20 und einem Ende der Wicklung 3 eine Diode 21. Das andere Ende der Wicklung 3 liegt an Erde. Ein Ende der Sekundärwicklung des Transformators 20 ist über einen eine Strommessung ermöglichenden Widerstand 22 mit Erde verbunden. Zum Messen des Erregerstromes des Elektromagneten wird der Spannungsabfall am Widerstand 22 an den Klemmen 23 abgegriffen. Die Hall-Sonde 19 wird über Klemmen 24 mit einem konstanten Strom von 50 mA gespeist. Dabei ergibt sich für eine Induktion im Luftspalt von 0,6 T an den Klemmen 25 eine Spannung von 30 mV. An die Klemmen 23 und 25 können den Spitzenwert anzeigende Messinstrumente angeschlossen werden, besser überschaubar sind die Vorgänge jedoch, wenn die Klemmen 23 und 25 mit den Vertikaleingängen eines Zweikanaloszilloskops verbunden werden, dessen Horizontalablenkung mit der Netzfrequenz synchronisiert ist.

Zunächst wurde ohne in der Magnetanordnung vorhandenen Permanentmagnet 2 die Wicklung 3 mit einem Halbwellenstrom von 0,7 A Scheitelwert beaufschlagt, wobei noch keine Sättigung der Weicheisenteile 4, 5, 6 und 9 auftrat. Der Scheitelwert der von der Hall-Sonde 19 an den Klemmen 25 angegebenen Spannung betrug 23 mV, entsprechend einer magnetischen Induktion von 0,46 T.

Danach wurde der Permanentmagnet 2 zwischen die Schenkel 5 und 6 eingefügt und der Erregerstrom des Elektromagneten so eingestellt, dass die Hall-Sonde 19 an den Klemmen 25 wieder eine Spannung mit einem Scheitelwert von 23 mV entsprechend einer magnetischen Induktion von 0,46T lieferte. Der Scheitelwert des erforderlichen Magnetisierungsstromes betrug nun nur noch 0,4 A, was eine Verringerung um 43% bedeutet. Ein Vergleich der Spitze-Spitze-Werte der Wechselspannung an der Wicklung 3 in beiden Fällen zeigte nur eine geringfügige Abnahme von 65 V auf 62 V.

Danach wurde der Magnetisierungsstrom bis zur Erreichung der Sättigung erhöht. Ohne eingesetzten Permanentmagnet 2 wurde dabei ein Scheitelwert des Stromes von 1,4 A gemessen. Die Hall-Sonde 19 lieferte an den Klemmen 25 eine Spannung mit einem Scheitelwert von 32 mV, entsprechend einer Induktion von 0,64 T.

Danach wurde der Permanentmagnet 2 in die Magnetanordnung eingesetzt und die neuen Messwerte wurden ohne Veränderung der Einstellung des Stelltransformators 20 bestimmt. Der Spitze-Spitze-Wert der Spannung an der Wicklung 3 betrug in beiden Fällen 85 V. Der Scheitelwert des Magnetisierungsstromes verringerte sich auf 0,7 A, also um 50%, wogegen der Scheitelwert der von der Hall-Sonde 19 an den Klemmen 25 gelieferten Spannung auf 42 mV anstieg, was bedeutet, dass die magnetische Induktion, deren Sättigung vorher bei 0,64 T eingesetzt hatte, sich nun auf 0,84 T erhöhte, also um rund 30% zunahm.

Im letzteren Fall zeigte sich im Zusammenwirken von Permanentmagnet und Elektromagnet eine Erhöhung der magnetischen Induktion, die durch blosses Erhöhen des Magnetisierungsstromes des Magneten allein innerhalb vernünftiger Grenzen ohne Vorhandensein des Permanentmagneten nicht erreichbar war.

Unter den vielfältigen Verwendungsmöglichkeiten einer erfindungsgemässen Magnetanordnung in allen jenen Fällen, in welchen der magnetische Fluss bzw. die magnetische Induktion eines Magnetsystems zwischen etwa Null und einem Maximalwert schaltbar bzw. veränderbar sein muss, wie Hubmagnete, Relais, rotierende elektrische Maschinen u.dgl., sind auch magnetische Filtervorrichtungen zum Absondern von aus ferromagnetischen Material bestehenden Teilchen aus einem Strömungsmedium zu erwähnen. Hiebei ist im Weg des Strömungsmediums eine Matrix von Drähten aus ferromagnetischem Material vorgesehen, welche Drähte von einem äusseren Elektromagneten magnetisierbar sind. Während einer Abscheidungsphase sind die Drähte möglichst stark magnetisiert und halten dadurch ferromagnetische Teilchen aus dem Strömungsmedium fest. Am Ende der Abscheidungsphase ist die Matrix mit abgeschiedenen Teilchen beladen und muss während einer anschliessenden Reinigungsphase von den Ablagerungen befreit werden, indem die Magnetisierung abgeschaltet und die Matrix von Drähten mit einer Spülflüssigkeit gespült wird, wodurch die vorher festgehaltenen ferromagnetischen Teilchen entfernt werden. Bei einer solchen Filtervorrichtung kann der äussere Elektromagnet vorteilhaft durch eine erfindungsgemässe Magnetanordnung ersetzt werden, wie sie beispielsweise in Fig. 1 dargestellt ist.

Denkbar ist aber auch für diesen und andere Zwecke eine Anordnung, wie sie in Fig. 5 dargestellt ist, wobei neben einem Stab oder Draht 26 aus weichmagnetischem Material ein Permanentmagnet 27 angeordnet ist, dessen Pole ausserhalb der Enden einer Wicklung 28 an dem Stab oder Draht 26 anliegen. Die Wicklung 28 umgibt hiebei sowohl den vom Stab oder Draht 26 gebildeten Kern des Elektromagneten als auch den Permanentmagneten 27. Wesentlich ist es hiebei, dass der Stab oder Draht 26 den Permanentmagnet 27 in Längsrichtung an beiden Enden überragt.

Eine Deutung der Wirkungsweise der erfindungsgemässen Magnetanordnung kann an Hand der Fig. 6,7 und 8 gegeben werden. Fig. 6 zeigt die Magnetisierungslinie 29 des weichmagnetischen Materials eines magnetischen Kreises, der beispielsweise von den Teilen 4, 5, 6 und 9 gemäss Fig. 1 gebildet sein kann und der bei Stromdurchgang durch die Wicklung 3 einen Elektromagnet darstellt. Hiebei gibt es keine bevorzugte Magnetisierungsrichtung, der magnetische Fluss kann je nach der elektrischen Erregung entweder im Uhrzeigersinn oder im Gegenuhrzeigersinn verlaufen und die Magnetisierungskurve ist bezüglich des Ursprunges des Koordinatensystems völlig symmetrisch.

Fig. 7 soll die Veränderung des magnetischen Kreises andeuten, wie sie durch Einsetzen des Permanentmagneten 2 in die in Fig. 1 dargestellte Magnetanordnung hervorgerufen wird. Man kann sich dies als eine Parallelverschiebung der Magnetisierungslinie um den Betrag des Permanentfeldes vorstellen, wodurch man zu der Arbeitskennlinie 30 gelangt. Wenn es hiebei gelingt, die obere Grenze der magnetischen Induktion von Bₒ im Diagramm der Fig. 6 auf einen Wert 2 Bₒ im Diagramm der Fig. 7 anzuheben, ist mit der neuen Magnetanordnung mit eingefügtem Permanentmagnet gegenüber einem gleich grossen und gleich stark erregten Elektromagnet eine Vervierfachung der Hubkraft erzielbar.

Dies ist in Fig. 8 dargestellt, in welcher die Hubkraft F in Abhängigkeit vom Erregerstrom I des Elektromagneten aufgetragen ist. Die strichlierte Kurve 31 zeigt den bezüglich der Ordinatenachse symmetrischen Verlauf der Hubkraft eines Elektromagneten, wobei die Hubkraft von der Stromrichtung unabhängig und nur von der Stromstärke abhängig ist und wobei bei kleinen Stromstärken die bekannte quadratische Abhängigkeit der Hubkraft vom Erregerstrom vorhanden ist, wogegen bei sehr grossen Stromstärken infolge der magnetischen Sättigung des ferromagnetischen Materials eine weitere Erhöhung der Hubkraft nicht mehr erzielbar ist. Die Kurve 32 zeigt den Verlauf für eine erfindungsgemässe Magnetanordnung, welcher Verlauf auch von der Richtung des Magnetisierungsstromes abhängig ist, wobei im Falle der additiven Kombination der magnetischen Flüsse von Elektromagnet und Permanentmagnet im äusseren magnetischen Kreis bei gleichen Flussanteilen vom Elektromagnet und vom Permanentmagnet entsprechend Fig. 7 eine Verdoppelung des magnetischen Flusses gegenüber Erregung durch den Elektromagnet allein und somit eine Vervierfachung der Hubkraft erzielbar ist.

Bei rotierenden elektrischen Maschinen ist die Erfindung ebenfalls mit Vorteil anwendbar. Dabei ist zu berücksichtigen, dass bei Wechselstrommaschinen eine erfindungsgemässe Magnetanordnung jeweils nur bei Halbwellen ein und derselben Polarität arbeiten kann. Für den Betrieb mit Halbwellen beider Polaritäten muss die Anzahl der Magnetanordnungen verdoppelt werden. Fig. 9 zeigt schematisch die Ausbildung von Statorpolen für einen Wechselstrommotor. Der Rotor 53 ist von einem Stator 54 umgeben, dessen Pole 55, 56 unter Einhaltung eines Luftspaltes an die Rotoroberfläche heranreichen. Jeder Statorpol trägt eine Wicklung 57 und gemäss der Erfindung ist zwischen benachbarten Statorpolen 55 und 56 ein Permanentmagnet 58 vorgesehen. Wenn kein Strom durch die Wicklungen 57 fliesst, ist der magnetische Kreis des Permanentmagneten 58 über den Stator geschlossen und durch die Luftspalte dringt kein nennenswerter magnetischer Fluss in den Rotor 53 ein. Wenn dagegen die Wicklungen 57 vom Nennstrom beaufschlagt sind, fliessen die einander überlagerten magnetischen Flüsse des Permanentmagneten 58 und der von den mit Wicklungen 57 versehenen Polteilen 55 und 56 gebildeten Elektromagnete über die Luftspalte durch den Rotor 53.

An Hand der Fig. 5 wurde bereits eine mögliche Ausführungsform einer erfindungsgemässen Magnetanordnung für einen magnetischen Separator erläutert. In Fig. 10 ist ein solcher magnetischer Separator mit einer abgewandelten Ausführungsform der Magnetanordnung, die sich ausserhalb des Separatorbehälters und somit ausserhalb des Strömungsmediums befindet, dargestellt. Der Separatorbehälter ist an gegenüberliegenden Stirnflächen mit einer Zulaufleitung 68 und einer Ablaufleitung 69 versehen. Der Behälter 67 besteht aus nicht-ferromagnetischem Material und ist lose mit Drähten aus ferromagnetischem Material gefüllt. Aussen ist der Behälter 67 von einem Eisenkern 70 umgeben, welcher bezüglich der durch die Zuleitung 68 und die Ableitung 69 gehenden Achse rotationssymmetrisch ausgebildet sein kann. Der Eisenkern 70 trägt Wicklungen 71 und seine die Wicklungen tragenden Joche sind von Permanentmagneten 72 überbrückt. Die Wirkungsweise dieser Ausführungsform einer erfindungsgemässen Magnetanordnung besteht wieder darin, dass im unerregten Zustand der Wicklung 71 der Raum des Behälters 67 nahezu magnetfeldfrei ist, wogegen bei Stromdurchgang durch die Wicklungen 71 die einander überlagerten magnetischen Flüsse der Elektromagneten und der Permanentmagneten für die Durchflutung der im Behälter 67 vorhandenen Drähte aus ferromagnetischem Material wirksam sind. Dadurch kann zwischen einer Reinigungsphase ohne im Separator wirkendes Magnetfeld zum Spülen desselben und einer Abscheidungsphase mit im Separator wirkendem Magnetfeld umgeschaltet werden.

Bei rotierenden elektrischen Maschinen, wie Motoren und Generatoren, bei welchen im Betrieb im Stator ein magnetisches Gleichfeld erzeugt wird, besteht die Möglichkeit, dieses Gleichfeld entweder mit einem Elektromagnet oder mit einem Permanentmagnet zu erzeugen. Die Anwendung eines Elektromagneten bietet den Vorteil, dass die magnetische Feldstärke und damit die magnetische Induktion innerhalb weiter Grenzen einstellbar ist, hat aber den Nachteil, dass ein ständiger beträchtlicher Aufwand an elektrischer Energie erforderlich ist, der auch eine Erwärmung der Statorbauteile zur Folge hat. Anderseits erfordert die Verwendung eines Permanentmagneten zur Felderzeugung keinen dauernden Energieaufwand, wobei allerdings auch die Einschränkung in Kauf genommen werden muss, dass die magnetische Induktion im Luftspalt der Maschine nicht geändert werden kann. Die Anwendung einer erfindungsgemässen Magnetanordnung, wofür in Fig. 9 ein Ausführungsbeispiel dargestellt ist, ermöglicht die Erzeugung eines magnetischen Gleichfeldes im Stator auf besonders ökonomische Weise mit im Vergleich zur ausschliesslichen Verwendung eines Elektromagneten verringertem Aufwand an elektrischer Energie, wobei eine Einstellbarkeit der magnetischen Induktion im Luftspalt der Maschine zwischen nahezu Null und sehr hohen Werten gegeben ist und auch der Materialaufwand klein gehalten werden kann. Dadurch, dass bei der erfindungsgemässen Magnetanordnung durch Verändern der Erregung des Elektromagneten der im Luftspalt wirksam werdende Anteil des magnetischen Flusses des Permanentmagneten gesteuert wird und der Elektromagnet selbst einen Beitrag zu dem im Luftspalt wirksamen magnetischen Fluss liefert, kann bei einem Gleichstrommotor die Drehmoment-Drehzahl-Charakteristik in üblicher Weise durch Verändern des Statorfeldes beeinflusst werden und bei einem Generator kann die erzeugte EMK durch Verändern des Statorfeldes gesteuert bzw. geregelt werden. Fig. 11 zeigt zum Vergleich ein Drehmoment-Drehzahl-Diagramm einer Versuchsausführung eines Gleichstrommotors mit einer erfindungsgemässen Magnetanordnung im Stator bei drei verschiedenen Feldströmen für die Erregung des Elektromagneten jeweils mit und ohne Permanentmagnet. Hiebei gelten die Kurven 73, 74 und 75 für das erfindungsgemässe Zusammenwirken von Elektromagnet und Permanentmagnet bei Erregerströmen von 0,4 A, 0,5 A bzw. 0,6 A und die Kurven 76, 77 und 78 für die Erzeugung des Statorfeldes mit dem Elektromagneten allein ebenfalls bei Erregerströmen von 0,4 A, 0,5 A bzw. 0,6 A. Man erkennt deutlich den Gewinn an Motorleistung bei höherer Belastung durch das erfindungsgemässe Zusammenwirken von Permanentmagnet und Elektromagnet, wobei im Vergleich zur Verwendung eines gleichartigen Stators ohne Permanentmagnet bei gleicher Drehzahl ein höheres Drehmoment oder bei gleichem Drehmoment eine höhere Drehzahl erzielbar ist.

In Fig. 12 ist ein Drehmoment-Drehzahl-Diagramm zum Vergleich eines herkömmlichen Gleichstrommotors und eines mit einer erfindungsgemässen Magnetanordnung zur Felderzeugung im Stator ausgestatteten Gleichstrommotors dargestellt. Hiebei gelten für den erfindungsgemäss ausgestatteten Motor die Kurven 79, 80 und 81 für Feldströme von 0,3 A, 0,4 A bzw. 0,5 A und die Kurven 82, 83 und 84 für einen herkömmlichen Motor für Feldströme von 0,4 A, 0,5 A bzw. 0,6 A. Es wurden absichtlich für den herkömmlichen Motor jeweils um 0,1 A höher liegende Feldströme gewählt, wobei dennoch die Überlegenheit des erfindungsgemäss ausgestatteten Motors klar ersichtlich ist. Der erfindungsgemäss ausgestattete Motor erfordert weniger elektrische Energie für die Erzeugung des Statorfeldes, ist auch hinsichtlich des Materialaufwandes sehr ökonomisch und gibt eine höhere Leistung ab als der vergleichbare herkömmliche Elektromotor. Gegebenenfalls kann das sehr geringe remanente Statorfeld des erfindungsgemäss ausgestatteten Elektromotors für einen Leerlauf mit hoher Drehzahl bei abgeschalteter elektrischer Erregung des Stators ausgenützt werden.

Einen umfassenderen vergleichenden Überblick ermöglichen die nachfolgend tabellarisch zusammengefassten elektrischen Daten, wobei die Werte eines im Stator mit einer erfindungsgemässen Magnetanordnung ausgestatteten Gleichstrommotors einmal ohne eingesetzten Permanentmagnet und dann mit eingesetztem Permanentmagnet mit den Werten eines entsprechenden herkömmlichen Gleichstrommotors verglichen werden.

Fig. 13 zeigt ein Diagramm der mit und ohne Permanentmagnet in Abhängigkeit vom Feldstrom erzielten Luftspaltinduktion bei einer ersten Versuchsausführung einer erfindungsgemässen Gleichstrommaschine. Dabei gilt die Magnetisierungskurve 85 für die Magnetanordnung mit dem Elektromagnet allein und die Magnetisierungskurve 86 für die Magnetanordnung mit eingesetztem Permanentmagnet. Im letzteren Fall ist die Remanenz etwas höher als ohne Permanentmagnet, jedoch lässt sich die magnetische Induktion durch Abschalten des Elektromagneten immerhin noch auf recht kleine Werte bringen.

Ein ähnliches Diagramm zeigt Fig. 14, wobei auf die Erzielung einer möglichst hohen Luftspaltinduktion bei noch vertretbarem, ökonomischem Materialaufwand hingearbeitet wurde. Ein hinsichtlich Materialausnützung und Energieaufwand für den Elektromagneten günstiger Arbeitspunkt auf der Kurve 87, die für die erfindungsgemässe Magnetanordnung ohne eingesetztem Permanentmagnet gilt, liegt bei einer magnetischen Induktion von 0,53 T. Bei dieser Erregung durch eine Spannung von etwa 60 V an der Wicklung des Elektromagneten ergibt sich mit dem eingesetzten Permanentmagnet eine magnetische Induktion von 1 T im Luftspalt beim entsprechenden Arbeitspunkt auf der Kurve 88. Dies entspricht einer Erhöhung der magnetischen Induktion durch die steuernde Wirkung des magnetischen Flusses des Elektromagneten auf den magnetischen Fluss des Permanentmagneten um 88%.

Da sich in der erfindungsgemässen Magnetanordnung der Permanentmagnet in einem geschlossenen ferromagnetischen Kreis befindet und da vollmagnetisierte Permanentmagnete, die sich nicht in einem geschlossenen ferromagnetischen Kreis befinden, eine Schwächung ihrer Magnetisierung erleiden, ist es zweckmässig, das Aufmagnetisieren des Permanentmagneten erst nach dem Einbauen in eine erfindungsgemässe Magnetanordnung vorzunehmen, für welchen Zweck sich der in der Magnetanordnung vorhandene Elektromagnet eignet. Eine Überlastung der Wicklung des Elektromagneten kann dabei in Kauf genommen werden, weil das Aufmagnetisieren nur mit kurzen Stromimpulsen erfolgt. Bei dieser Art der Aufmagnetisierung braucht der Permanentmagnet nicht mehr aus dem geschlossenen ferromagnetischen Kreis entfernt zu werden und sein Magnetisierungszustand wird daher durch bauliche Massnahmen nicht mehr beeinträchtigt. Ein bei der Anwendung der Magnetanordnung mit dem magnetischen Fluss des Elektromagneten zu kombinierender möglichst grosser magnetischer Fluss des Permanentmagneten ist erwünscht, da beispielsweise bei der Erzeugung des Statorfeldes eines Gleichstrommotors bei einer bestimmten Drehzahl des Motors und gegebener Ankerspannung der Ankerstrom um so kleiner sein wird, je stärker das Statorfeld ist. Die Ergebnisse gehen aus den vorhergehend beschriebenen Versuchen mit Motoren und den zugehörigen Diagrammen hervor, wobei zu Vergleichszwekken ein herkömmlicher 1/16 PS-Motor, wie er für den Antrieb von Nähmaschinen verwendet wird, herangezogen wurde, bei welchem die normalerweise mit dem Anker in Reihe geschaltete Feldwicklung abgeklemmt und gesondert gespeist wurde.

Bei dem im Elektromaschinenbau vielfach angenommenen ersten, praktischen Sättigungswert von 0,5 bis 0,7 T wird bei Anwendung der Erfindung durch Kombination der magnetischen Flüsse des Permanentmagneten und des erregten Elektromagneten im Luftspalt elektrischer Maschinen vorzugsweise eine magnetische Induktion von 0,8 bis 1,1 T erzeugt, da unter diesen Bedindungen bei Verwendung gebräuchlicher ferromagnetischer Materialien und wirtschaftlicher Herstellung die durch die Erfindung erzielbaren Vorteile, wie Material- und Gewichtsersparnis sowie verringerter Energieaufwand, gut zum Tragen kommen.

## Patentansprüche

1. Elektrische Vorrichtung oder Maschine mit wenigstens einer einen Elektromagnet (1) und einen Permanentmagnet (2) aufweisenden Magnetanordnung, wobei der Permanentmagnet (2) mit seinen Polflächen beiderseits der Wicklung (3) des Elektromagneten (1) am Kern (4, 5, 6) desselben anliegt und die Enden des Kernes des Elektromagneten die Polschuhe (7, 8) der Magnetanordnung bilden oder tragen und wobei, bezogen auf den erregten Zustand des Elektromagneten, die Pole (N, S) des Permanentmagneten den gleichnamigen Polen des Elektromagneten benachbart sind, dadurch gekennzeichnet, dass der Permanentmagnet (2) mit seinen Polflächen am Kern (4, 5, 6) nahe bei dessen Enden anliegt, dass der magnetische Widerstand des Kraftlinienweges zwischen den am Luftspalt (10, 11) liegenden Polflächen der Magnetanordnung und dem Permanentmagnet (2) nur einem Bruchteil des magnetischen Widerstandes des Kraftlinienweges im Joch (4) des Elektromagneten (1) zwischen den anliegenden Enden des Permanentmagneten (2) entspricht, dass der Maximalwert des Erregerstromes des Elektromagneten (1) ausreichend, aber nicht grösser ist, als zum Erreichen des dem Knie der Kommutierungskurve entsprechenden ersten, praktischen Sättigungswertes der magnetischen Induktion in den Polenden des Kernes (4, 5, 6) der Magnetanordnung bei Abwesenheit des Permanentmagneten (2) erforderlich ist, und dass der Querschnitt der Polschuhe (7, 8) kleiner ist als die Summe aus einerseits dem Querschnitt, der zum Leiten des magnetischen Flusses des voll erregten Elektromagneten (1) allein erforderlich wäre, und anderseits dem Querschnitt, der bei dem ersten, praktischen Sättigungswert zum Leiten des magnetischen Flusses des Permanentmagneten (2) allein erforderlich wäre.

2. Vorrichtung oder Maschine nach Anspruch 1, dadurch gekennzeichnet, dass die Querschnittfläche der Polschuhe (7, 8) bzw. der Enden des Kernes des Elektromagneten (1) eine solche Grösse hat, dass bei voller Erregung des Elektromagneten (1) der doppelte Betrag der dem dem Knie der Kommutierungskurve entsprechenden ersten, praktischen Sättigungswert entsprechenden magnetischen Induktion auftritt.

3. Vorrichtung oder Maschine nach Anspruch 1 oder 2, dadurch gekennzeichnet, dass der Erregerstrom des Elektromagneten (1) periodisch zwischen Null und dem Maximalwert veränderlich, vorzugsweise ein- und ausgeschaltet ist.

4. Vorrichtung oder Maschine nach Anspruch 1, 2 oder 3, dadurch gekennzeichnet, dass die magnetische Induktion im Luftspalt bei Abwesenheit des Permanentmagneten (2) und voll erregtem Elektromagnet 0,5 bis 0,7 T beträgt.

5. Vorrichtung oder Maschine nach einem der Ansprüche 1 bis 4, dadurch gekennzeichnet, dass der Querschnitt der Polschuhe (7, 8) gleich oder kleiner als zwei Drittel und grösser als ein Drittel, vorzugsweise zwei Drittel der Summe der Querschnitte ist.

6. Vorrichtung oder Maschine nach einem der Ansprüche 1 bis 5, dadurch gekennzeichnet, dass der Querschnitt des die Wicklung (3) tragenden Joches (4) des Elektromagneten (1) dem Querschnitt des Permanentmagneten (2) in magnetischer Hinsicht angepasst ist, so dass das Joch (4) des unerregten Elektromagneten (1) durch den magnetischen Fluss des Permanentmagneten (2) annähernd auf dem dem Knie der Kommutierungskurve entsprechenden ersten, praktischen Sättigungswert gesättigt ist.

7. Vorrichtung oder Maschine nach einem der Ansprüche 1 bis 6, dadurch gekennzeichnet, dass im Betrieb der Elektromagnet (1) zum Liefern eines dem magnetischen Fluss des Permanentmagneten (2) etwa gleichen magnetischen Flusses erregt ist.

8. Vorrichtung oder Maschine nach einem der Ansprüche 1 bis 7, dadurch gekennzeichnet, dass die Länge des Kraftlinienweges zwischen den am Luftspalt (10, 11) liegenden Polflächen der Magnetanordnung und dem Permanentmagnet (2) nur einem Bruchteil der Länge des Kraftlinienweges im Joch (4) des Elektromagneten (1) zwischen den anliegenden Enden des Permanentmagneten (2) entspricht.

9. Vorrichtung oder Maschine nach Anspruch 8, dadurch gekennzeichnet, dass das Längenverhältnis der beiden Kraftlinienwege kleiner als 1 : 10, vorzugsweise kleiner als 1 : 20, ist.

10. Vorrichtung oder Maschine nach einem der Ansprüche 1 bis 9, dadurch gekennzeichnet, dass die Magnetanordnung (54-58; 59-66) Bestandteil eines Elektromotors ist.

11. Vorrichtung oder Maschine nach einem der Ansprüche 1 bis 9, dadurch gekennzeichnet, dass die Magnetanordnung (70, 71, 72) Bestandteil eines magnetischen Separators ist, der in einem für das Durchströmen eines mit abzusondernden Stoffen beladenen Mediums eingerichteten Behälter (67) am Luftspalt eine beträchtliche magnetisierbare Oberfläche aufweist.

12. Vorrichtung oder Maschine nach Anspruch 11, dadurch gekennzeichnet, dass die magnetisierbare Oberfläche mit den den Luftspalt begrenzenden Polen der Magnetanordnung (70, 71, 72) verbunden ist oder einen Teil derselben bildet.

## Claims

1. Electric device or machine having at least one magnet arrangement comprising an electromagnet (1) and a permanent magnet (2), wherein the permanent magnet (2) with its pole faces abuts the core (4, 5, 6) of the electromagnet (1) on both sides of the coil (3) of the electromagnet, and the end portions of the core of the electromagnet form or support the pole pieces (7, 8) of the magnet arrangement and wherein with respect to the energized state of the electromagnet the poles (N, S) of the permanent magnet are adjacent the like poles of the electromagnet, characterized in that the permanent magnet (2) with its poles faces abuts the core (4, 5, 6) in the vicinity of the ends of the latter, that the reluctance along the path of the lines of force between the pole faces of the magnet arrangement at the air gap (10, 11) and the permanent magnet (2) is only a fraction of the reluctance along the path of the lines of force in the yoke (4) of the electromagnet (1) between the abutting ends of the permanent magnet (2), that the maximum value of the energizing current of the electromagnet (1) is sufficient but not greater than necessary for reaching the first practical saturation value of flux density, corresponding to the knee of the curve of normal magnetization, in the pole ends of the core (4, 5, 6) of the magnet arrangement in the absence of the permanent magnet (2), and that the cross-section of the pole pieces (7, 8) is smaller than the sum of on the one hand the cross-section which were necessary for conducting the magnetic flux of the fully energized electromagnet (1) alone an on the other hand the cross-section which were necessary for conducting the magnetic flux of the permanent magnet (2) alone at the first practical saturation value.

2. Device or machine as claimed in claim 1, characterized in that the cross-section of the pole pieces (7, 8) or the end portions of the core, resp., of the electromagnet (1) has such a size that at full energization of the electromagnet (1) the double amount of the flux density of the first practical saturation value, corresponding to the knee of the curve of normal magnetization, occurs.

3. Device or machine as claimed in claim 1 or 2, characterized in that the energizing current of the electromagnet (1) is periodically variable between zero and a maximum value, preferably switched on and off.

4. Device or machine as claimed in claim 1, 2 or 3, characterized in that in the absence of the permanent magnet (2) and with the electromagnet (1) fully energized the flux density in the air gap is 0.5 to 0.7 T.

5. Device or machine as claimed in any one of claims 1 to 4, characterized in that the cross-section of the pole pieces (7, 8) is equal to or less than two thirds and greater than one third, preferably two thirds, of the sum of the cross-sections.

6. Device or machine as claimed in any one of claims 1 to 5, characterized in that the cross-section of the yoke (4) of the electromagnet (1) carrying the coil (3) is in magnetic respects adapted to the cross-section of the permanent magnet

(2) so that the yoke (4) of the de-energized electromagnet (1) is saturated by the magnetic flux of the permanent magnet (2) approximately at the first practical saturation value, corresponding to the knee of the curve of normal magnetization.

7. Device or machine as claimed in any one of claims 1 to 6, characterized in that when in operation the electromagnet (1) is energized to supply a magnetic flux which is about equal to the magnetic flux of the permanent magnet (2).

8. Device or machine as claimed in any one of claims 1 to 7, characterized in that the length of the path of the lines of force between the pole faces of the magnet arrangement at the air gap (10, 11) and the permanent magnet (2) is only a fraction of the length of the path of the lines of force in the yoke (4) of the electromagnet (1) between the abutting ends of the permanent magnet (2).

9. Device or machine as claimed in claim 8, characterized in that the ratio of lengths of both said paths of the lines of force is less than 1 : 10, preferably less than 1 : 20.

10. Device or machine as claimed in any one of claims 1 to 9, characterized in that the magnet arrangement (54-58; 59-66) is part of an electric motor.

11. Device or machine as claimed in any one of claims 1 to 9, characterized in that the magnet arrangement (70, 71, 72) is part of a magnetic separator which has a considerable magnetizable surface at the air gap within a receptacle (67) designated for the throughput of a fluid loaded with matter to be separated therefrom.

12. Device or machine as claimed in claim 11, characterized in that the magnetizable surface is connected to, or is part of, the poles bordering upon the air gap of the magnet arrangement (70, 71, 72).

## Revendications

1. Dispositif ou machine électrique ayant un système d'aimants formé d'au moins un électroaimant (1) et un aimant permanent (2); celui-ci ayant ses faces polaires disposées de part et d'autre de l'enroulement (3) de l'électro-aimant, contre la culasse (4, 5, 6) de ce dernier; les extrémités de la culasse de l'électro-aimant constituant ou portant les pièces polaires (7, 8) du système d'aimants; et les pôles (N, S) de l'aimant permanent (2) étant voisins des pôles de mêmes noms de l'électro-aimant, lorsque celui-ci est excité, caractérisé en ce que les surfaces polaires de l'aimant permanent (2) sont disposées près des extrémités de la culasse (4, 5, 6) de l'électro-aimant; en ce que la réluctance du parcours des lignes de force, entre l'aimant permanent (2) et les surfaces polaires du système d'aimants situées à l'endroit de l'entrefer (10, 11), ne représente qu'une fraction de la réluctance du parcours des lignes de force dans le noyau (4) de l'électro-aimant (1), entre les extrémités adjacentes de l'aimant permanent (2); en ce que la valeur maximale de l'intensité du courant d'excitation de l'électro-aimant (1) est suffisante, sans dépasser la valeur nécessaire, pour atteindre le premier seuil pratique de saturation de l'induction magnétique, dans les extrémités polaires de la culasse (4, 5, 6), ce seuil correspondant au coude de la courbe d'aimantation, en l'absence de l'aimant permanent (2); et en ce que la section des pièces polaires (7, 8) est plus faible que la somme de la section qui serait d'une part nécessaire pour assurer à elle seule le passage du flux magnétique de l'électro-aimant (1) à pleine excitation, et de la section qui serait d'autre part nécessaire, à elle seule, pour assurer le passage du flux magnétique de l'aimant permanent (2), au régime d'induction correspondant au premier seuil pratique de saturation.

2. Dispositif selon la revendication 1, caractérisé en ce que la section des pièces polaires (7, 8) ou extrémités, de la culasse de l'électro-aimant est telle que, à pleine excitation de l'électroaimant (1), on obtienne dans ces pièces polaires une induction magnétique égale au double de l'induction magnétique correspondant au premier seuil pratique de saturation, correspondant au coude de la courbe d'aimantation.

3. Dispositif selon l'une des revendications 1 ou 2, caractérisé en ce qu'on fait varier de manière périodique l'intensité du courant d'excitation de l'électro-aimant, entre une valeur nulle et une valeur maximale; cette variation s'effectuant de préférence en établissant le courant d'excitation pour le couper ensuite.

4. Dispositif selon l'une des revendications 1 à 3, caractérisé en ce que l'induction magnétique dans l'entrefer, en l'absence de l'aimant permanent (2) et à pleine excitation de l'électro-aimant (1), atteint une valeur comprise entre 0,5 et 0,7 T (1 Tesla = 10⁴ Gauss).

5. Dispositif selon l'une des revendications 1 à 4, caractérisé en ce que la section des pièces polaires (7, 8) est comprise entre un tiers et deux tiers de la somme des sections précitées, de préférence les deux tiers de cette somme.

6. Dispositif selon l'une des revendications 1 à 5, caractérisé en ce que la section du noyau (4) de l'électro-aimant (1) qui porte l'enroulement (3) de celui-ci est magnétiquement adaptée à la section de l'aimant permanent (2), pour que le noyau (4) de l'électro-aimant (1), lorsque celui-ci n'est pas excité, soit saturé par le flux de l'aimant permanent (2), à une valeur d'induction proche de celle du premier seuil pratique de saturation, correspondant au coude de la courbe d'aimantation.

7. Dispositif selon l'une des revendications 1 à 6, caractérisé en ce qu'on excite l'électro-aimant (1), en fonctionnement, pour obtenir un flux magnétique sensiblement égal à celui de l'aimant permanent (2).

8. Dispositif selon l'une des revendications 1 à 7, caractérisé en ce que la longueur de parcours des lignes de force, entre l'aimant permanent (2) et les surfaces polaires disposées en regard de l'entrefer (10, 11), ne représente qu'une fraction de la longueur du parcours des lignes de force dans le noyau et la culasse (4) de l'électro-aimant, entre les extrémités adjacentes de l'aimant permanent (2).

9. Dispositif selon la revendication 8, caractérisé en ce que le rapport des longueurs des deux parcours considérés pour les lignes de force est inférieur à 1:10, et de préférence inférieur à 1:20.

10. Dispositif selon l'une des revendications 1 à 9, caractérisé en ce que le système d'aimants (54-58; 59-66) fait partie d'un moteur électrique.

11. Dispositif selon l'une des revendications 1 à 9, caractérisé en ce que le système d'aimants (70, 71, 72), fait partie d'un séparateur magnétique; ce séparateur présentant une surface magnétisable importante en regard d'un entrefer disposé dans une enceinte (67) aménagée pour être traversée par un courant de fluide chargé de matières à séparer de ce fluide.

12. Dispositif selon la revendication 11, caractérisé en ce que la surface magnétisable est reliée aux pôles du système d'aimants (70, 71, 72) limitant l'entrefer, ou constitue une partie de ceux-ci.
